# EUROPÄISCHE PATENTSCHRIFT

(11) **EP 1 107 835 B1**
(45) Veröffentlichungstag und Bekanntmachung des Hinweises auf die Patenterteilung: **15.05.2002**
(21) Anmeldenummer: 99919049.9
(22) Anmeldetag: 02.03.1999
(51) Int. Cl.: B21B 13/02, B21B 31/18

(54) **WALZGERÜST MIT GEKREUZTEN STÜTZ- UND/ODER ARBEITSWALZEN**
ROLLING STAND WITH CROSSING BACK-UP AND/OR WORKING ROLLS
CAGE DE LAMINOIR DOTEE DE CYLINDRES D'APPUI ET/OU DE TRAVAIL CROISES

(30) Priorität: 28.08.1998 DE 19840538
(43) Veröffentlichungstag der Anmeldung: 20.06.2001
(73) Patentinhaber: SMS Demag AG, 40237 Düsseldorf (DE)
(72) Erfinder: QUAMBUSCH, Herbert, D-40882 Ratingen (DE)
(74) Vertreter: Meissner, Peter E., Dipl.-Ing.
(86) Internationale Anmeldenummer: DE9900628
(87) Internationale Veröffentlichungsnummer: WO0012236

(56) Entgegenhaltungen:
- EP-A- 0 893 169
- PATENT ABSTRACTS OF JAPAN vol. 017, no. 233 (M-1407), 12. Mai 1993 (1993-05-12) -& JP 04 361802 A (ISHIKAWAJIMA HARIMA HEAVY IND CO LTD), 15. Dezember 1992 (1992-12-15)
- PATENT ABSTRACTS OF JAPAN vol. 006, no. 010 (M-107), 21. Januar 1982 (1982-01-21) -& JP 56 131004 A (MITSUBISHI HEAVY IND LTD), 14. Oktober 1981 (1981-10-14)

## Beschreibung

Die Erfindung betrifft ein Walzgerüst mit Stütz- und/oder Arbeitswalzen zum Walzen von Blechen und Bändern, bei dem die oberen und unteren Arbeitswalzen ggf. zusammen mit den ihnen zugeordneten Stützwalzen durch paarweises gegensinniges horizontales Verschieben der jede Walze innerhalb der Ständerfenster lagernden Einbaustücke aus der gemeinsamen Vertikalebene heraus in Stellungen verschiebbar sind, in der sich die durch die Walzenachsen der Arbeits- und Stützwalzen verlaufenden Vertikalebenen kreuzen.

Systeme, bei denen eine paarweise und gegensinnige Verschwenkung von Ober- und Unterwalzen eines Quarto-Walzgerüstes vorgenommen wird, sind auch als Pair-Cross-Rolling-Systeme bekannt. Durch Verschränkung der Walzen und das Kreuzen der Walzenachsen kann das Profil des Walzgutes eingestellt werden, ohne wie sonst erforderlich, hohe Arbeitswalzen-Biegekräfte aufbringen zu müssen. Ein daraus sich ergebender Vorteil ist die Erhöhung der Lagerstandzeiten.

Gleichsam sind Systeme bekannt, bei denen entweder nur die Arbeitswalzen oder nur die Stützwalzen gekreuzt werden, um damit das geforderte Profil am Walzgut einzustellen oder zu beeinflussen.

Zum Verstellen (Crossing) der Walzen sind die verschiedensten Lösungen vorgeschlagen worden. Die europäische Patentanmeldung 0 525 552 A1 schlägt für die Einbaustücke der Arbeits- und der Stützwalzen gemeinsame Verschiebeblöcke vor, die zwischen den Einbaustücken und dem Walzenständer angeordnet sind und an ihren den Einbaustücken abgewandten Seiten Keilflächen aufweisen, welche mit vertikal verstellbaren Verschiebeantrieben mit ebensolchen Keilflächen korrespondieren. Beim Verstellen dieser Verschiebeantriebe bewirken die aufeinandergleitenden Keilflächen eine Horizontalverschiebung der Verschiebeblöcke, wodurch diese die seitlich anliegenden Einbaustücke verstellen und die Walzen paarweise gekreuzt werden.

Aus der gleichen Schrift sind auch andere Verstellantriebe bekannt geworden, wie Hydraulikzylinder oder mechanisch auf die Einbaustücke wirkende Spindeln, mit denen jeweils die Einbaustücke zur Veränderung der Walzenpositionen innerhalb des Ständerfensters horizontal verschoben werden.

Eine weitere bekannte Lösung (DE 195 10 694.6) zum Kreuzen von Walzen sieht vor, die Verstellung der Walzenpaare mittels als U-förmige Druckstücke ausgebildeter Verschiebeblöcke vorzunehmen, deren Stege mit kalottenförmigen Außenseiten an den Einbaustücken anliegen und deren Schenkel die Ständersäule des Walzenständers beidseitig umgreifen. Zum Verschieben der Druckstücke in deren beiden die Ständersäule des Walzenständers umgreifenden Schenkeln sind Querbohrungen vorgesehen, in denen am Walzenständer angeordnete zu den Achsen der Querbohrungen parallele Achsen verdrehbare Exzenter gelagert sind.

Alle diese bekannten Cross-Rolling- und Pair-Cross-Rolling-Systeme sind sehr aufwendig, sie erfordern gewöhnlich spezielle Arbeitswalzen-Lager; die Walzen bzw. die Walzensätze müssen mit Axialverriegelungen versehen sein, um die durch die systembedingte Schrägstellung der Walzen auftretenden Axialkräfte aufnehmen zu können. Ein weiterer Nachteil ist darin zu sehen, daß Verstellbauteile im Bereich der Gerüstführungen angeordnet sind, die den Walzenwechsel behindern. Exzenter und Führungen bedeuten besonders aufwendige Herstellungsmethoden.

Ausgehend von einem Stand der Technik, wie er durch die DE 195 10 694.6 bekannt ist, besteht die Aufgabe der vorliegenden Erfindung darin, ein Walzgerüst mit einfachen Verschiebeantrieben und hoher Systemstabilität zu schaffen, das mit einfachen konstruktiven Mitteln ein Verschränken der Walzen mit herkömmlichen Lagern ermöglicht.

Zur Lösung der Aufgabe wird erfindungsgemäß vorgeschlagen, daß jedes aus oberer bzw. unterer Stütz- und Arbeitswalze gebildete Walzenpaar mit seinen Walzeneinbaustücken in einer von zwei sich horizontal in die beidseitigen Ständerfenster des Walzenständers hinein erstreckenden Kassetten aufgenommen und darin vertikal und/oder horizontal verstellbar geführt ist, daß die Kassetten gegensinnig um eine gemeinsame zentrale vertikale Achse verschwenkbar sind, die durch am Ständerquerholm und an der Kassette vorgesehene obere und untere Zentrierzapfenlagerungen gebildet ist und daß sich jede Kassette im Bereich der Ständerfenster über an ihren beiden Enden kardanisch gelagerte Pendelstützen vertikal gegen den Walzgerüstrahmen abstützt.

Die Erfindung ist auch anwendbar, wenn ein sogenanntes Duo-Walzwerk mit nur zwei Arbeitswalzen eingesetzt wird. In diesem Fall wird erfindungsgemäß vorgesehen, daß jede Arbeitswalze mit ihren Walzeneinbaustücken in einer von zwei sich horizontal in die beidseitigen Ständerfenster des Walzenständers hinein erstreckenden Kassetten aufgenommen und darin vertikal und/oder horizontal verstellbar geführt ist, daß die Kassetten gegensinnig um eine gemeinsame zentrale vertikale Achse verschwenkbar sind, die durch am Ständerquerholm und an der Kassette vorgesehene obere und untere Zentrierzapfenlagerungen gebildet ist und daß sich jede Kassette im Bereich der Ständerfenster über an ihren beiden Enden kardanisch gelagerte Pendelstützen vertikal gegen den Walzgerüstrahmen abstützt.

Darüber hinaus ist es auch denkbar, die Erfindung an Walzgerüsten anzuwenden, bei denen die Arbeitswalzen unverschwenkbar festgelegt und die Stützwalzen gekreuzt werden können. Bei einem solchen Walzwerk ist erfindungsgemäß vorgesehen, daß jede Stützwalze jeweils mit ihren Walzeneinbaustücken in einer von zwei sich horizontal in die beidseitigen Ständerfenster des Walzenständers hinein erstreckenden Kassetten aufgenommen und darin vertikal und/oder horizontal verstellbar geführt ist, daß die Kassetten gegensinnig um eine gemeinsame zentrale vertikale Achse verschwenkbar sind, die durch am Ständerquerholm und an der Kassette vorgesehene obere und untere Zentrierzapfenlagerungen gebildet ist und daß sich jede Kassette im Bereich der Ständerfenster über an ihren beiden Enden kardanisch gelagerte Pendelstützen vertikal gegen den Walzgerüstrahmen abstützt.

Mit der vorgeschlagenen Konstruktion wird mit sehr einfachen mechanischen Mitteln eine hochwirksame Lösung geschaffen. Komplizierte Verstellkonstruktionen mit teuren Axiallagereinheiten entfallen dadurch, daß die zentrische Zentrierzapfenlagerung die aus dem Kreuzen der Walzen in den Kassetten entstehenden großen Axialkräfte sicher aufnimmt; denn der mittig angeordnete Zentrierzapfen läßt keine axiale Verschiebung der Kassette beim Verschwenken zu. Die vertikale Abstützung der Kassetten auf beweglichen Pendelstützen ermöglicht sowohl die Schwenkbewegung als auch eine thermische Dehnung der Kassette, ohne daß es zu Verspannungen im System kommt.

Durch die Einleitung des Walzdruckes über die Pendelstützen in die Querhäupter der Walzenständer entstehen auch keine Einschnürungen an der Kassetten, wie sie beim herkömmlichen Walzwerk an den Walzenständern bekannt sind. Daraus resultiert, daß ein engeres Spiel zwischen Einbaustück und Führung gewählt werden kann, was eine bessere und sicherere Führung der Walzen bedeutet.

Die Verschwenkung der Kassetten mit den darin aufgenommenen jeweiligen Walzen bzw. Walzenpaaren läßt sich nach einem ausgestalteten Merkmal der Erfindung mittels im wesentlichen horizontal wirkender Kraftantriebe vornehmen, die einerseits am Walzenständer und andererseits an der jeweiligen Kassette angreifen. Mechanische Synchronisationsmittel verhindern ein Verkanten der Kassette im Walzenständer. Die Kassetten können dabei vorteilhafterweise zwischen beidseitig angeordneten Hydraulikzylindern eingespannt sein, so daß eine spielfreie Kassettenführung gewährleistet ist.

Nach einer weiteren bevorzugten Lösung der Erfindung ist vorgesehen, daß die Kassetten hydraulisch gegen die oberen und unteren Pendelstützen ausbalancierbar sind. Die untere Ausbalancierung dient dabei gleichzeitig zum Anheben des Systems zum Walzenwechsel sowie um das Verschieben der Stufenkeile zum Einstellen der Pass-line zu ermöglichen.

In einer weiteren erfindungsgemäßen Ausgestaltung ist vorgesehen, daß die Hydraulikzylinder zur Anstellung des in der oberen oder der unteren Kassette vertikal verstellbar gelagerten Walzenpaares gemeinsam mit den dazugehörenden Servoventilen sowie die Ausbalancierungs- und Biegezylinder für die Walzen innerhalb der Kassette eingebaut sind. Dadurch wird einerseits erreicht, daß die Walzkräfte immer zentrisch eingeleitet werden und andererseits der Ein- und Ausbau der Walzen deutlich vereinfacht wird.

Die erfindungsgemäße Kassettenlösung läßt ein Verschieben der Arbeitswalzen in Axialrichtung ebenso zu wie eine positive und negative Arbeitswalzenbiegung. Die Axialverschiebung der Arbeitswalzen läßt sich einfach erreichen, wenn nach einem weiteren Merkmal der Erfindung jede Arbeitswalze in Axialrichtung über ein zweiarmiges Hebelsystem verschiebbar ist, dessen Schwenkpunkt an der Kassette angeordnet ist, dessen einer Hebelarm mit einem an der Kassette abgestützten Kraftmittelantrieb verbunden ist und dessen anderer Hebelarm mit dem Einbaustück der Arbeitswalze kraft- oder formschlüssig verbunden ist.
Um die Verschiebung zu erleichtern und die Verschiebekräfte momentfrei in die Einbaustücke einleiten zu können ist nach einem anderen Merkmal der Erfindung vorgesehen, daß die Verbindung des Hebelarmes mit dem Einbaustück über Rollen erfolgt, die am Ende des Hebels drehgelagert angeordnet sind und sich am Einbaustück abstützen.

Als besonders günstig wird angesehen, wenn erfindungsgemäß die Hebelarme im Bereich der Einbaustücke quer zur Verschieberichtung der Arbeitswalzen wegschwenkbar sind, um den Ausbau der Arbeitswalzen zu ermöglichen.

Das so geschaffene erfindungsgemäße System ermöglicht die positive und negative Biegung sowie die axiale Verschiebbarkeit der Arbeitswalzen in einer einfachen funktionellen Vorrichtung mit einem sehr großen Stellbereich für die Profil- und Planheitsregelung. Dynamisches Pair-Crossing wird mit einfachen Mitteln möglich, ohne daß aufwendige teure Schwenk- oder Exzenterlager eingesetzt werden müssen.

Ein Ausführungsbeispiel der Erfindung ist in der Zeichnung dargestellt und wird nachfolgend beschrieben. Es zeigt:
- Figur 1: die Seitenansicht eines erfindungsgemäßen Quarto-Walzgerüstes,
- Figur 2: eine um 90° gedrehte Ansicht des Walzgerüstes nach Figur 1.

In Figur 1 ist mit 1 der Ständer eines Quarto-Walzgerüstes bezeichnet, dessen Arbeitswalzen 2a, 2b und Stützwalzen 3a, 3b jeweils paarweise 2a, 3a bzw. 2b, 3b in einer oberen Kassette 4a bzw. einer unteren Kassette 4b, vertikal verschiebbar geführt, angeordnet sind. Die Arbeitswalzen 2a, 2b sind darüber hinaus mittels der doppelseitigen Hebel 5 axial, d.h. quer zur Zeichnungsebene, verschiebbar.

Die Kassetten 4a, 4b erstrecken sich, die Walzenpaare teilweise umfassend, quer zur Walzebene von einer Seite des Ständers 1 zur anderen und reichen in die beidseitig des Ständers 1 vorgesehenen Ständerfenster 6 hinein. Zwischen der Wange 6a jedes Ständerfensters 6 und den Kassetten 4a, 4b ist ein Abstand belassen, der eine seitliche Verstellung der Kassetten 4a, 4b ermöglicht.

In Figur 2 ist der Walzenständer um 90° gedreht dargestellt. Im Bereich der Ständerquerhäupter 1a, 1b des Ständers 1 sind Ausnehmungen 7 vorgesehen, in denen sich die Pendelstützen 8 etwa senkrecht erstrecken. Die Pendelstützen sind an ihren Enden kardanisch gelagert. Dazu sind kalottenförmige Stützpaarungen 9 vorgesehen, die eine Schrägstellung der Pendelstützen 8 auch unter Walzlast ermöglichen.

Um die aus den Walzkräften resultierenden Axialkräfte, die beim Verschwenken der Walzenpaare 2a, 3a; 3b, 2b entstehen, sicher und in einer einfachen Konstruktion aufnehmen zu können, ist in der Mitte der Kassette 4a auf der der Stützwalze 3a abgewandten Seiten ein sich in vertikale Richtung erstreckender Zapfen 10 vorgesehen, der in das Zapfenlager 11 eingreift, welches an der oberen Quertraverse des Walzgerüstes angebracht ist. Ein gleicher Zapfen 10 ist an der unteren Kassette 4b senkrecht nach unten gerichtet angebracht, der in die Zapfenlagerung 11 an der unteren Quertraversen 1c des Walzgerüstes 1 bzw. an der Sohlplatte eingreift. Die beiden Zapfen 10 sind in einer gemeinsamen vertikalen Achse fluchtend angeordnet und bilden die Schwenkachse S für die Kassetten 4a, 4b beim gegensinnigen Verstellen der Kassetten.

Die oberen und unteren Pendelstützen 8 werden mit Hilfe der an den Kassetten 4a, 4b angreifenden Ausbalancierzylinder 12 zwischen dem Ständerguerhaupt 1b und der Kassette 4a eingespannt; die Pass-line-Einstellung (Höheneinstellung des Systems) des unteren Walzenpaares erfolgt konventionell über Stufenkeile 15. Zur Anstellung des oberen vertikal verstellbar gelagerten Walzenpaares sind Hydraulikzylinder 16 gemeinsam mit den dazugehörenden Servoventilen in der oberen Kassette 4a innerhalb derselben eingebaut.

Zum Verschwenken der Kassetten 4a, 4b um die Zapfen 10 sind mechanisch (bei 13) synchronisierte, horizontal verstellbare Hydraulikzylinder 17 vorgesehen, die zwischen Ständer 1 und Kassetten 4a bzw. 4b wirken. Über mit geringem Druck vorspannbare Hydraulikzylinder 14 läßt sich das System spielfrei halten, wodurch die Walzgenauigkeit weiter verbessert wird.

Jede Arbeitswalze 2a, 2b ist in Axialrichtung über ein zweiarmiges Hebelsystem 5 verschiebbar, dessen Schwenkpunkt 19 an der jeweiligen Kassette 4a bzw. 4b angeordnet ist, dessen einer Hebelarm bei 18a mit einen an der Kassette 4a bzw. 4b abgestützten Kraftmittelantrieb 20 verbunden ist und dessen anderer Hebelarm bei 18b mit dem Einbaustück der Arbeitswalze kraft- oder formschlüssig verbunden ist. Die Verbindung des Hebelarmes 18b mit dem Einbaustück 21 erfolgt über Rollen 22, die am Ende des Hebels 5 drehgelagert angeordnet sind und sich am jeweiligen Einbaustück 21 abstützen. Beim Betätigen des Kraftmittelantriebes 20 in der einen oder anderen Richtung läßt sich die jeweilige Arbeitswalze 2a oder 2b in ihrer Axialrichtung verstellen. Zum Ausbau der Arbeitswalzen 2a, 2b kann jeder Hebelarm, wie bei 23 gestrichelt angedeutet, im Bereich eines Knickgelenkes 24 quer zum Einbaustück 21 ausgeschwenkt werden, um die Rolle 22 aus dem Bereich des Einbaustückes herauszubewegen. Dazu ist ein Hydraulikzylinder 25 zwischen den beidseitig der Einbaustücke angeordneten Hebelarmen des Hebelsystems 5 angeordnet.

## Patentansprüche

1. Walzgerüst mit Stütz- und Arbeitswalzen (3a, 3b, 2a, 2b) zum Walzen von Blechen und Bändern, bei dem die oberen und unteren Arbeitswalzen (2a, 2b) zusammen mit den ihnen zugeordneten Stützwalzen (3a, 3b) curch paarweises gegensinniges horizontales Verschieben der jede Walze innerhalb der Ständerfenster (6) lagernden Einbaustücke (21) aus der gemeinsamen Vertikalebene heraus in Stellungen verschiebbar sind, in der sich die durch die Walzenachsen der Arbeits- und Stützwalzen (2a, 2b, 3a, 3b) verlaufenden Vertikalebenen kreuzen,
**dadurch gekennzeichnet,**
**daß** jedes aus oberer bzw. unterer Stütz- und Arbeitswalze gebildete Walzenpaar (2a, 3a bzw. 2b, 3b) mit seinen Walzeneinbaustücken (21) in einer von zwei sich horizontal in die beidseitigen Ständerfenster (6) des Walzenständers (1) hinein erstreckenden Kassetten (4a, 4b) aufgenommen und darin vertikal und/oder horizontal verstellbar geführt ist, daß die Kassetten (4a, 4b) gegensinnig um eine gemeinsame zentrale vertikale Achse (S) verschwenkbar sind, die durch an der Ständerquertraverse und an der Kassette (4a bzw. 4b) vorgesehene obere und untere Zentrierzapfenlagerungen (10, 11) gebildet ist, und daß sich jede Kassette (4a, 4b) im Bereich der Ständerfenster (6) über an ihren beiden Enden kardanisch (bei 9) gelagerte Pendelstützen (8) vertikal gegen den Walzgerüstrahmen (1) abstützt.

2. Walzgerüst zum Walzen von Blechen und Bändern, bei dem die Arbeitswalzen (2a, 2b) durch gegensinniges horizontales Verschieben der jede Walze innerhalb der Ständerfenster (6) lagernden Einbaustücke (21) aus der gemeinsamen Vertikalebene heraus in Stellungen verschiebbar sind, in der sich die durch die Walzenachsen der Arbeitswalzen (2a, 2b) verlaufenden Vertikalebenen kreuzen,
**dadurch gekennzeichnet,**
**daß** jede Arbeitswalze (2a, 2b) mit ihren Walzeneinbaustücken (21) in einer von zwei sich horizontal in die beidseitigen Ständerfenster (6) des Walzenständers (1) hinein erstreckenden Kassetten (4a, 4b) aufgenommen und darin vertikal und/oder horizontal verstellbar geführt ist, daß die Kassetten (4a, 4b) gegensinnig um eine gemeinsame zentrale vertikale Achse (S) verschwenkbar sind, die durch an der Ständerquertraverse und an der Kassette (4a bzw. 4b) vorgesehene obere und untere Zentrierzapfenlagerungen (10, 11) gebildet ist, und daß sich jede Kassette (4a, 4b) im Bereich der Ständerfenster (6) über an ihren beiden Enden kardanisch (bei 9) gelagerte Pendelstützen (8) vertikal gegen den Walzgerüstrahmen (1) abstützt.

3. Walzgerüst mit einem Stützwalzenpaar (3a, 3b) und von diesem abgestützten Arbeitswalzenpaar (2a, 2b) zum Walzen von Blechen und Bändern, bei dem die Walzen eines Walzenpaares durch paarweises gegensinniges horizontales Verschieben der jede Walze innerhalb der Ständerfenster (6) lagernden Einbaustücke (21) aus der gemeinsamen Vertikalebene heraus in Stellungen verschiebbar sind, in der sich die durch die Walzenachsen der Walzen dieses Walzenpaares verlaufenden Vertikalebenen kreuzen,
**dadurch gekennzeichnet,**
**daß** jede Stützwalze (3a, 3b) jeweils mit ihren Walzeneinbaustücken in einer von zwei sich horizontal in die beidseitigen Ständerfenster (6) des Walzenständers (1) hinein erstreckenden Kassetten (4a, 4b) aufgenommen und darin vertikal und/oder horizontal verstellbar geführt ist, daß die Kassetten (4a, 4b) gegensinnig um eine gemeinsame zentrale vertikale Achse (S) verschwenkbar sind, die durch an der Ständerquertraverse und an der Kassette (4a bzw. 4b) vorgesehene obere und untere Zentrierzapfenlagerungen (10, 11) gebildet ist, und daß sich jede Kassette (4a, 4b) im Bereich der Ständerfenster (6) über an ihren beiden Enden kardanisch (bei 9) gelagerte Pendelstützen (8) vertikal gegen den Walzgerüstrahmen (1) abstützt.

4. Walzgerüst nach Anspruch 1, 2 und 3,
**dadurch gekennzeichnet,**
**daß** zum Verschwenken der Kassetten (4a, 4b) im wesentlichen horizontal wirkende Kraftantriebe (17) vorgesehen sind, die einerseits am Walzenständer (1) und andererseits an der jeweiligen Kassette (4a bzw. 4b) angreifen.

5. Walzgerüst nach Anspruch 1 bis 4,
**dadurch gekennzeichnet,**
**daß** die Kassetten (4a, 4b) hydraulisch gegen die oberen und unteren Pendelstützen (8) ausbalancierbar (12) sind.

6. Walzgerüst nach Anspruch 1 bis 5,
**dadurch gekennzeichnet,**
**daß** die Hydraulikzylinder (16) zur Anstellung des in der oberen (4a) oder der unteren Kassette (4b) vertikal verstellbar gelagerten Walzenpaares (2a, 3a bzw. 2b, 3b) gemeinsam mit den dazugehörenden Servoventilen sowie die Ausbalancierungs- und Biegezylinder für die Walzen innerhalb der Kassette (4a oder 4b) eingebaut sind.

7. Walzgerüst nach Anspruch 1 bis 6,
**dadurch gekennzeichnet,**
**daß** jede Arbeitswalze (2a, 2b) in Axialrichtung über ein zweiarmiges Hebelsystem (5) verschiebbar ist, dessen Schwenkpunkt (19) an der Kassette (4a bzw. 4b) angeordnet ist, dessen einer Hebelarm mit einen an der Kassette abgestützten Kraftmittelantrieb (20) verbunden ist und dessen anderer Hebelarm mit dem Einbaustück (21) der Arbeitswalze (2a bzw. 2b) kraft- oder formschlüssig verbunden ist.

8. Walzgerüst nach Anspruch 7,
**dadurch gekennzeichnet,**
**daß** die Verbindung des Hebelarmes mit dem Einbaustück (21) über Rollen (22) erfolgt, die am Ende des Hebels drehgelagert angeordnet sind und sich am Einbaustück (21) abstützen.

9. Walzgerüst nach Anspruch 7 und 8,
**dadurch gekennzeichnet,**
**daß** die Hebelarme im Bereich der Einbaustücke (21) quer zur Verschieberichtung der Arbeitwalzen (4a, 4b) wegschwenkbar sind, um den Ausbau der Arbeitswalzen (2a, 2b) zu ermöglichen.

## Claims

1. Rolling stand with back-up and working rolls (3a, 3b, 2a, 2b) for rolling sheet metal and metal rings, in which the upper and lower working rolls (2a, 2b), together with the back-up rolls (3a, 3b) assigned to them, may be shifted by paired horizontal displacement in the opposite direction of the chocks (21) mounting each roll within the stand windows (6), out of the common vertical plane into positions in which the vertical planes running through the roller axes of the working and back-up rolls (2a, 2b, 3a, 3b) intersect,
**characterised in that**
each roller pair (2a, 3a and 2b, 3b) formed from an upper and lower back-up and working roll is taken up with its roller chocks (21) in one of two cassettes (4a, 4b) extending horizontally into the stand windows (6) on both sides of the roller stand (1), and guided adjustably thereinto vertically and/or horizontally, that the cassettes (4a, 4b) may be horizontally swung in the opposite direction around a common central vertical axis (S) formed by upper and lower centering trunnion mountings (10, 11) provided for at the stand cross-member and at the cassette (4a and 4b), and that each cassette (4a, 4b) is supported vertically against the rolling-stand frame (1) in the region of the stand windows (6) via articulated supports (8) cardanically mounted (near 9) at both of its ends.

2. Rolling stand for rolling sheet metal and metal rings, in which the working rolls (2a, 2b) may be shifted by horizontal displacement in the opposite direction of the chocks (21) mounting each roll within the stand windows (6), out of the common vertical plane into positions in which the vertical planes running through the roller axes of the working rolls (2a, 2b) intersect,
**characterised in that**
each working roll (2a, 2b) is taken up with its roller chocks (21) in one of two cassettes (4a, 4b) extending horizontally into the stand windows (6) on both sides of the roller stand (1), and guided adjustably thereinto vertically and/or horizontally, that the cassettes (4a, 4b) may be horizontally swung in the opposite direction around a common central vertical axis (S) formed by upper and lower centering trunnion mountings (10, 11) provided for at the stand cross-member and at the cassette (4a and 4b), and that each cassette (4a, 4b) is supported vertically against the rolling-stand frame (1) in the region of the stand windows (6) via articulated supports (8) cardanically mounted (near 9) at both ends of the cassette.

3. Rolling stand with a pair of back-up rolls (3a, 3b) and a pair of working rolls (2a, 2b) supported by the latter, for rolling sheet metal and metal rings, in which the rolls of a pair of rolls may be shifted by paired horizontal displacement in the opposite direction of the chocks (21) mounting each roll within the stand windows (6), out of the common vertical plane into positions in which the vertical planes running through the roller axes of the rolls of this pair of rolls intersect,
**characterised in that**
each back-up roll (3a, 3b) is taken up with its respective roller chocks in one of two cassettes (4a, 4b) extending horizontally into the stand windows (6) on both sides of the rolling stand (1), and guided adjustably thereinto vertically and/or horizontally, that the cassettes (4a, 4b) may be horizontally swung in the opposite direction around a common central vertical axis (S) formed by upper and lower centering trunnion mountings (10, 11) provided for at the stand cross-member and at the cassette (4a and 4b), and that each cassette (4a, 4b) is supported vertically against the rolling-stand frame (1) in the region of the stand windows (6) via articulated supports (8) cardanically mounted (near 9) at both ends of the cassette.

4. Rolling stand according to claims 1, 2 and 3,
**characterised in that**
mechanical forces (17) acting substantially horizontally, which are applied on the one hand at the rolling stand (1) and on the other hand at the cassette in question (4a or 4b), are provided to swing the cassettes (4a, 4b) horizontally.

5. Rolling stand according to claims 1 to 4,
**characterised in that**
the cassettes (4a, 4b) may be hydraulically balanced (12) against the upper and lower articulated supports (8).

6. Rolling stand according to claims 1 to 5,
**characterised in that**
the hydraulic cylinders (16) for adjusting the roller pair (2a, 3a or 2b, 3b) mounted vertically adjustably in the upper (4a) or lower cassette (4b) together with the necessary servo valves and the balance and bending cylinders for the rollers within the cassette (4a or 4b) are built-in.

7. Rolling stand according to claims 1 to 6,
**characterised in that**
each working roll (2a, 2b) is displaceable in an axial direction via a two-armed lever system (5) whose pivoting point (19) is disposed on the cassette (4a or 4b), one of whose lever arms is connected with a mechanical drive (20) supported on the cassette, and the other of whose lever arms is connected non-positively or positively with the chock (21) of the working roll (2a or 2b).

8. Rolling stand according to claim 7,
**characterised in that**
the connection of the lever arm with the chock (21) is effected via rollers (22) disposed at the end of the lever in a rotatably mounted fashion and supported at the chock (21).

9. Rolling stand according to claims 7 and 8,
**characterised in that**
the lever arms in the region of the chocks (21) may be swung away crossways to the direction of displacement of the working rolls (4a, 4b) in order to allow for removal of the working rolls (2a, 2b).

## Revendications

1. Cage de laminoir comportant des cylindres d'appui et de travail (3a, 3b, 2a, 2b) pour laminer des tôles et des feuillards, dans laquelle les cylindres de travail supérieur et inférieur (2a, 2b) en même temps que les cylindres d'appui (3a, 3b) associés à ceux-ci sont déplaçables, par déplacement horizontal opposé par paire de chaque cylindre à l'intérieur des empoises (21) recevant des fenêtres de montant (6), du plan vertical commun, dans des positions dans lesquelles les plans verticaux s'étendant à travers les axes des cylindres de travail et d'appui (2a, 2b, 3a, 3b) se croisent,
**caractérisée en ce que** chaque paire de cylindres (2a, 3a ou 2b, 3b) formée par un cylindre d'appui et un cylindre de travail supérieurs ou un cylindre d'appui et un cylindre de travail inférieurs avec ses empoises de cylindre (21) est reçue dans un de deux caissons (4a, 4b) s'étendant horizontalement dans les fenêtres de montant bilatérales (6) du montant de cage (1) et y est guidée de façon réglable verticalement et/ou horizontalement, **en ce que** les caissons (4a, 4b) peuvent pivoter en sens opposés autour d'un axe vertical central commun (S), qui est formé par des paliers de tourillons de centrage (10, 11) supérieurs et inférieurs prévus sur la traverse du montant et sur le caisson (4a ou 4b), et **en ce que** chaque caisson (4a, 4b) s'appuie dans la zone des fenêtres de montant (6) par l'intermédiaire d'appuis oscillants (8) montés à leurs deux extrémités à la Cardan (en 9) verticalement contre le châssis (1) de la cage de laminoir.

2. Cage de laminoir pour laminer des tôles et des feuillards, dans laquelle les cylindres de travail (2a, 2b) sont déplaçables par déplacement horizontal opposé de chaque cylindre à l'intérieur des empoises (21) recevant des fenêtres de montant (6), du plan vertical commun, dans des positions dans lesquelles les plans verticaux s'étendant à travers les axes des cylindres de travail (2a, 2b) se croisent,
**caractérisée en ce que** chaque cylindre de travail (2a, 2b) avec ses empoises de cylindre (21) est reçu dans un de deux caissons (4a, 4b) s'étendant horizontalement dans les fenêtres de montant bilatérales (6) du montant de cage (1) et y est guidé de façon verticalement et/ou horizontalement réglable, **en ce que** les caissons (4a, 4b) peuvent pivoter en sens opposés autour d'un axe vertical central commun (S), qui est formé par des paliers de tourillons de centrage (10, 11) supérieurs et inférieurs prévus sur la traverse de montant et sur le caisson (4a ou 4b), et **en ce que** chaque caisson (4a, 4b) s'appuie dans la zone des fenêtres de montant (6) par l'intermédiaire d'appuis oscillants (8) montés à leurs deux extrémités à la Cardan (en 9) verticalement contre le châssis (1) de la cage de laminoir.

3. Cage de laminoir comportant une paire de cylindres d'appui (3a, 3b) et une paire de cylindres de travail (2a, 2b) supportée par celle-ci pour laminer des tôles et feuillards, dans laquelle les cylindres d'une paire de cylindres sont déplaçables, par déplacement horizontal opposé par paire de chaque cylindre, à l'intérieur des empoises (21) recevant des fenêtres de montant (6), du plan vertical commun, dans des positions dans lesquelles les plans verticaux s'étendant à travers les axes des cylindres de cette paire de cylindres se croisent,
**caractérisée en ce que** chaque cylindre d'appui (3a, 3b) est reçu, à chaque fois, avec ses empoises de cylindre, dans un de deux caissons (4a, 4b) s'étendant horizontalement dans les fenêtres de montant bilatérales (6) du montant de cage (1) et y est guidé de façon réglable verticalement et/ou horizontalement, **en ce que** les caissons (4a, 4b) peuvent pivoter en sens opposés autour d'un axe vertical central commun (S), qui est formé par des paliers de tourillons de centrage (10, 11) supérieurs et inférieurs prévus sur la traverse de montant et sur le caisson (4a ou 4b), et **en ce que** chaque caisson (4a, 4b) s'appuie dans la zone des fenêtres de montant (6) par l'intermédiaire d'appuis oscillants (8) montés à leurs deux extrémités à la Cardan (en 9) verticalement contre le châssis (1) de la cage de laminoir.

4. Cage de laminoir selon les revendications 1, 2 et 3,
**caractérisée en ce que**, pour pivoter les caissons (4a, 4b), il est prévu des entraînements de force (17) agissant généralement horizontalement, qui s'engagent, d'une part, sur le montant de cage (1), et d'autre part, sur le caisson respectif (4a ou 4b).

5. Cage de laminoir selon les revendications 1 à 4,
**caractérisée en ce que** les caissons (4a, 4b) peuvent être équilibrés (12) hydrauliquement contre les appuis oscillants supérieur et inférieur (8).

6. Cage de laminoir selon les revendications 1 à 5,
**caractérisée en ce que** les vérins hydrauliques (16) pour appliquer la paire de cylindres (2a, 3a ou 2b, 3b) montée de façon verticalement réglable dans le caisson supérieur (4a) ou le caisson inférieur (4b) sont montés en commun avec les servovalves correspondantes, ainsi que les vérins d'équilibrage et de cintrage pour les cylindres à l'intérieur du caisson (4a ou 4b).

7. Cage de laminoir selon les revendications 1 à 6,
**caractérisée en ce** chaque cylindre de travail (2a, 2b) est déplaçable en direction axiale par l'intermédiaire d'un système de levier (5) à deux bras, dont le pivot (19) est agencé sur le caisson (4a ou 4b), dont un bras de levier est relié à un entraînement à force (20) supporté contre le caisson et dont l'autre bras de levier est relié, sous l'influence d'une force ou par coopération de formes, à l'empoise (21) du cylindre de travail (2a ou 2b).

8. Cage de laminoir selon la revendication 7,
**caractérisée en ce que** la liaison du bras de levier à l'empoise (21) est effectuée par l'intermédiaire de rouleaux (22) qui sont agencés en pouvant tourner à l'extrémité du levier et s'appuient contre l'empoise (21).

9. Cage de laminoir selon les revendications 7 et 8,
**caractérisée en ce que** les bras de levier peuvent pivoter en s'éloignant dans la zone des empoises (21) transversalement à la direction de déplacement des cylindres de travail (2a, 2b), pour permettre le démontage des cylindres de travail (2a, 2b).
